# DEMANDE DE BREVET EUROPEEN

(11) **EP 4 257 751 A1**
(43) Date de publication de la demande: **11.10.2023**
(21) Numéro de dépôt: 23167147.0
(22) Date de dépôt: 06.04.2023
(51) Int. Cl.: E01H 11/00, E01H 1/08, E01H 1/05

(54) **DISPOSITIF D'ASPIRATION DES DÉCHETS URBAINS OU INDUSTRIEL MUNI D'UN BRAS DE DÉSHERBAGE**

(30) Priorité: 06.04.2022 EP 22167031
(71) Demandeur: MP Environnement, 38590 Saint-Étienne-de-Saint-Geoirs (FR)
(72) Inventeur: BOUILLER, Mathieu, 38870 Saint-Siméon-de-Bressieux (FR)
(74) Mandataire: Touroude & Associates

(57) **Abrégé**

La présente invention concerne un dispositif d'aspiration des déchets urbains ou industriels du type comportant :
- un container (2) de préférence amovible ;
- un système d'aspiration (32) des déchets qui comporte un tuyau d'aspiration (3) et des moyens d'aspiration de l'air contenu dans ledit container (2) ;
- un socle mobile (1) comportant un moteur permettant sa mise en mouvement ;
- un système de direction (7 ; 12) dudit socle (1) et des moyens de commande dudit moteur (71).

De manière caractéristique, il comporte, en outre, un bras de désherbage (9) qui comporte une brosse rotative (91), équipée d'un moteur (95) et un manchon de connexion (93), sensiblement vertical, dont l'extrémité basse est disposée à proximité de ladite brosse (91), ledit manchon de connexion (93) est apte à être connecté à l'extrémité libre dudit tuyau d'aspiration (31) de manière à aspirer les débris notamment végétaux produits lors de la rotation de ladite brosse (91).

## Description

### Domaine technique

La présente invention concerne un dispositif d'aspiration des déchets urbains ou industriels.

### Art antérieur

Le nettoyage des déchets urbains ou industriels peut s'effectuer à l'aide d'aspirateurs tractés. Il arrive fréquemment que des végétaux de faible hauteur, tels des petites pousses ou des mousses, colonisent les zones urbaines extérieures. Ces petits végétaux étant enracinés, ils ne peuvent pas être aspirés. Il est alors nécessaire, après ou avant le nettoyage par aspiration, de procéder au désherbage de ces zones. Il s'ensuit une perte de temps et souvent l'obligation d'acquérir un autre dispositif spécifiquement dédié au désherbage.

### Problème technique à résoudre

Un but de la présente invention est de proposer un dispositif d'aspiration des déchets urbains ou industriels qui permet également le désherbage des zones urbaines ou industrielles faiblement végétalisées.

Un autre but de la présente invention est de proposer un dispositif d'aspiration qui permet également le désherbage et qui évite le ramassage des débris produits par le désherbage.

### Brève description de l'invention

La présente invention concerne un dispositif d'aspiration des déchets urbains ou industriels du type comportant :
- un container de préférence amovible ;
- un système d'aspiration des déchets qui comporte un tuyau d'aspiration dont une extrémité est reliée à l'intérieur dudit container et des moyens d'aspiration de l'air contenu dans ledit container
- un socle mobile sur lequel sont montés ledit container et ledit système d'aspiration, ledit socle comportant un moteur permettant sa mise en mouvement selon une direction de mouvement ;
- un système de direction dudit socle et des moyens de commande dudit moteur.

De manière caractéristique, selon l'invention, le dispositif comporte, en outre, un bras de désherbage qui s'étend selon ladite direction de mouvement, ledit bras de désherbage comporte une brosse rotative équipée d'un moteur rotatif et un manchon de connexion sensiblement vertical dont l'extrémité basse est disposée à proximité de ladite brosse, ledit manchon de connexion est apte à être connecté à l'extrémité libre dudit tuyau d'aspiration de manière à aspirer les débris notamment végétaux produits lors de la rotation de ladite brosse.

Le dispositif de l'invention permet ainsi d'aspirer les déchets et de désherber en aspirant les débris de désherbage ; il a une double fonction, ce qui fait gagner du temps aux opérateurs et diminue le coût d'investissement en matériel et le coût de stockage de ce dernier.

Selon un mode de réalisation particulier, ledit bras de désherbage comporte des moyens de guidage des débris végétaux vers l'extrémité basse dudit manchon de connexion.

Selon un mode particulier de réalisation des moyens de guidage, ceux-ci comportent une jupe en arc de cercle qui entoure partiellement ladite brosse et dont le bord inférieur est disposé au-dessus des extrémités des filaments de ladite brosse et/ou une tête d'aspiration qui prolonge ledit manchon de connexion et dont l'extrémité basse vient sensiblement au même niveau que les extrémités des filaments de ladite brosse, ladite tête d'aspiration comprenant une échancrure d'aspiration ménagée dans l'extrémité basse de sa paroi et située en regard de ladite brosse. Avantageusement, ladite jupe en arc de cercle et/ou ladite tête d'aspiration est/sont en matériau élastiquement déformable. La tête d'aspiration peut ainsi râcler le sol et rassembler et guider les débris sous le manchon de connexion.

Selon un mode de réalisation particulier combinable à chacun des modes de réalisation précités, ladite brosse, ledit manchon et les éventuels moyens de guidage forment un ensemble qui est monté mobile entre une position d'utilisation dans laquelle les filaments de ladite brosse touchent le sol et une position de repos dans laquelle lesdits filaments et l'éventuelle tête d'aspiration est/sont éloignée(s) du sol.

A titre d'exemple de réalisation, combinable avec chacun des modes de réalisation précités, ledit ensemble formé par ladite brosse, ledit manchon de connexion et les éventuels moyens de guidage des débris est monté à l'extrémité libre dudit bras de désherbage ; il est monté mobile en rotation autour d'un axe perpendiculaire à la longueur dudit bras, ledit bras comporte un vérin et l'extrémité du piston dudit vérin est montée sur ledit ensemble de manière à le faire passer de sa position de repos à sa position d'utilisation et vice-versa.

Le vérin n'est pas limité selon l'invention. Il peut s'agir d'un vérin électrique, par exemple ;
Si ledit vérin est électrique, il comporte un moteur propre qui est connecté à l'alimentation électrique dudit moteur rotatif de ladite brosse et ledit moteur du vérin comporte des moyens de commande qui lui sont propres.

Selon un mode de réalisation combinable à chacun des modes de réalisation récités, ledit bras est amovible et monté coulissant dans un rail solidaire dudit socle et le dispositif comporte des moyens de blocage en translation dudit bras sur ledit rail. Quel que soit le mode de réalisation du bras de désherbage, le dispositif comprend au moins une roue directionnelle, montée sensiblement au milieu du bord avant dudit socle et ledit bras de désherbage est monté à côté de ladite roue directionnelle et s'étend dans la direction de mouvement.

Avantageusement, quel que soit le mode de réalisation, le moteur rotatif de ladite brosse permet de faire varier la vitesse de rotation de la brosse.

Quel que soit le mode de réalisation du bras de désherbage, le dispositif de l'invention peut comporter un moteur électrique permettant de mouvoir le socle. Le moteur peut être un moteur électrique ; dans ce cas, ledit socle comporte également au moins une batterie d'alimentation dudit moteur.

Les moyens d'aspiration ne sont pas limités selon l'invention. Selon un mode de réalisation particulier combinables à chacun des modes de réalisation précités, les moyens d'aspiration comportent une turbine qui permet d'aspirer l'air par ledit tuyau et de rejeter l'air du container au niveau d'une sortie d'air, ledit système d'aspiration comporte un filtre disposé dans ledit container au niveau de ladite sortie d'air et/ou une buse de pulvérisation d'eau dans ledit container, laquelle est reliée à un réservoir d'eau et à une pompe actionnable, montés sur ledit socle et permettant la vaporisation d'eau dans ledit container. De tels moyens d'aspiration et de nettoyage du container s'avèrent être particulièrement performants pour l'aspiration de déchets de désherbage.

Le filtre peut être muni de moyens de vibration qui permettent de le débarrasser le poussière sans retrait du filtre.

Le container n'est pas limité selon l'invention. Il peut s'agir d'une poubelle par exemple. Avantageusement, le socle comporte un bloc formant couvercle, apte à coopérer avec ledit container, ledit bloc comporte les moyens d'aspiration, l'éventuelle buse de vaporisation d'eau et ladite sortie d'air et est connecté au tuyau d'aspiration.

Le container peut être amovible et dans ce cas, il peut être, par exemple, monté coulissant sur le socle.

Quel que soit le mode de réalisation, le socle du dispositif comporte avantageusement une plateforme sur laquelle un opérateur peut se tenir ; cette plateforme est disposée en arrière du timon de manière à ce que l'opérateur ait accès aux moyens de commande et puisse diriger le dispositif depuis la plateforme.

### Description détaillée

La présente invention, ses caractéristiques et les différents avantages qu'elle procure seront mieux compris et apparaitront mieux à la lecture de la description qui suit d'un mode de réalisation particulier du dispositif de l'invention et qui fait référence aux dessins annexés sur lesquels :
- la Fig. 1 représente une vue en perspective d'un mode particulier de réalisation du dispositif de l'invention
- la Fig. 2 représente un détail du bras de désherbage équipant le dispositif de la figure 1.

En référence à la Fig. 1, le dispositif de l'invention comporte un socle 1 sur lequel est monté un container 2. Le socle est équipé de deux roues arrière 11, espacées selon la largeur du socle 1 et de deux roues directionnelles 12 qui sont disposées côte-à-côte sur le bord avant du socle 1, de part et d'autre de l'axe longitudinal du socle. Sur la Fig. 1, le dispositif peut se déplacer d'avant en arrière selon la dimension longitudinale du socle 1. Les roues avant 12 permettent de diriger et notamment de faire tourner le dispositif. Le dispositif comporte un moteur (non référencé), un système d'aspiration qui comporte un tuyau d'aspiration 31 et un bloc aspirant 32 qui forme le couvercle du container 2. L'extrémité libre du tuyau d'aspiration 31 est connecté à une buse d'aspiration 33. Le tuyau 3 est souple alors que la buse 33 est rigide. La buse 33 est amovible du tuyau 31. La buse 33 comporte des moyens de préhension 331 qui sont aptes à coopérer avec l'avant-bras de l'opérateur et avec la main de ce dernier, à l'instar d'une béquille. L'extrémité libre de la buse 33 est équipée d'une roulette support 332 qui permet de la maintenir sur le sol et de la faire rouler afin de faciliter l'utilisation du dispositif de l'invention.

En référence à la Fig. 1, le socle 1 comporte une plateforme 13 sur laquelle peut se tenir un opérateur. A l'avant de la plateforme 13 se trouve une portion verticale de protection 15, perpendiculaire au socle 1. Les deux roues directionnelles 12 sont couplées au timon 7 qui permet de contrôler leur rotation autour d'un axe vertical par rapport au socle 1. Le timon 7 est également articulé en rotation autour d'un axe horizontal parallèle à la largeur du dispositif. Le timon 7 peut être amené dans une position verticale telle que représentée sur la Fig. 1 ou dans une position sensiblement horizontale qui permet de tracter le socle 1. Dans sa position verticale, le timon 7 est clipsé sur la portion de protection 15 au niveau de moyens de blocage 152. Des moyens de rappel 153, ici formés par un vérin, permettent de ramener le timon 7 dans sa position verticale et de le bloquer dans les moyens de blocage 152. L'extrémité libre 71 du timon 7 comporte les moyens de commande 73 du moteur du socle 1. Le bras de désherbage 9 est monté de manière amovible à côté des roues directionnelles avant 12.

Le bras de désherbage 9 va être décrit plus en détails en référence au Fig. 1 et 2.

La bras de désherbage 9 comporte une brosse rotative 91, laquelle comporte une touffe de filaments 912. Les filaments sont dans le cas présent des câbles d'acier aptes à désherber/déchirer/déraciner des végétaux de faible hauteur, du type nouvelles pousses ou mousses. Le bras de désherbage 9 s'étend au-delà du socle 1 selon la direction du mouvement du dispositif. Une extrémité du bras de désherbage 9 est montée coulissante sur un tube (non référencé) faisant office de rail et solidaire du socle 1. Une molette de fixation (non représentée) permet de fixer le bras de désherbage sur ce tube par frottements de l'extrémité de la tige filetée de la molette sur le tube formant rail. En référence à la Fig. 2, le bras de désherbage 9 comporte une portion rectiligne 92 qui se prolonge par un tube de fixation 921, lequel dépasse dans la direction opposée à la brosse 91. Ce tube 921 vient s'emmancher dans le tube formant rail qui équipe le socle 1. Le bras de désherbage 9 comporte également un manchon de connexion 93 sensiblement vertical, disposé à proximité de la touffe de filaments 912. Ce manchon de connexion 93 est apte à être connecté avec l'extrémité libre du tuyau 31, une fois que celui-ci est retiré de la buse 33. Un moteur électrique rotatif 95 est disposé sur le bras 9 et couplé à la brosse 91. Il comporte ses propres moyens de commande et permet d'entrainer la brosse 91 en rotation. Il comporte également un variateur de vitesse qui permet de choisir la vitesse de rotation de la brosse 91. Le manchon d'aspiration 93 et la brosse 91 forme un ensemble solidaire qui est monté à rotation sur la portion rectiligne 92 au niveau d'un axe de rotation (non référencé) horizontal et parallèle à la largeur du socle 1. Un vérin 96 relie le bloc formé par la brosse 91, son moteur 95 et le manchon de connexion 93 et permet l'articulation de ce dernier autour de l'axe précité entre une position d'utilisation dans laquelle les extrémité de filaments de la touffe 912 sont à proximité voire en contact avec le sol (le bras de désherbage est alors rectiligne) et une position de repos dans laquelle, la brosse 91 est pivotée et les poils sont éloignés du sol, ne gênant pas ainsi la progression du dispositif de l'invention. Le vérin 96 est un vérin électrique ; il est connecté à l'alimentation du moteur de la brosse 95. Il comporte un interrupteur qui permet de l'actionner de façon à relever la brosse.

Toujours en référence à la Fig. 2, le bras de désherbage 9 comporte des moyens de guidage des débris qui font également office de moyens de protection/isolement de la brosse 91. Ces moyens de guidage comportent une jupe élastiquement déformable 97 qui entoure partiellement la brosse 91. Cette jupe 97 forme un arc de cercle et s'étend sur au moins un diamètre de la brosse 91. Par ailleurs, l'extrémité basse du manchon de connexion 93 comporte une tête d'aspiration 98 également en matériau déformable. La tête d'aspiration 98 forme un tube qui prolonge le manchon de connexion 93 avantageusement jusqu'au sol (avantageusement jusqu'au niveau de l'extrémité libre des filaments de la brosse 91). La tête d'aspiration 98 est donc située à proximité de la touffe de filaments 912. Elle comporte dans sa partie basse en regard des filaments de la brosse 91, une échancrure d'aspiration par laquelle les débris végétaux ou autres sont aspirés. Sur la Fig. 2, la tête d'aspiration ne touche pas le sol ; il s'agit d'une variante.

Le fonctionnement du dispositif de l'invention va maintenant être décrit en référence aux Fig. 1 et 2.

Lorsque l'opérateur nettoie une zone par aspiration, le bras de désherbage 9 peut être retiré ou non du socle 1. S'il est monté sur le dispositif, il est mis en position de repos. Le tuyau 31 est connecté à la buse 33 et l'opérateur peut ainsi aspirer les déchets ou autres situés sur la zone à nettoyer. S'il s'avère que la zone doit également être désherbée, l'opérateur monte le bras de désherbage 9, si ce dernier n'est pas déjà monté sur le socle 1. Il déconnecte la buse 32 et relie l'extrémité du tuyau 31 au manchon 33, plus précisément à l'extrémité supérieure de ce dernier. Il actionne ensuite le vérin 96 afin de faire pivoter le manchon 93 et la brosse 91 dans la position d'utilisation représentée sur les Fig. 1 et 2.

L'opérateur actionne alors le moteur 95 afin de mettre en rotation la brosse 91. De préférence, il se positionne sur la plateforme 13 et dirige et fait avancer le dispositif grâce au timon 7 équipé des moyens de commande du moteur du socle. Le timon 7 est dans sa position verticale. L'opérateur amène le dispositif de l'invention sur les zones à désherber. La brosse 91 arrache les végétaux et désincruste la terre ou tout autre substrat. Les débris ainsi formés sont aspirés par la tête d'aspiration 98, au niveau de son échancrure. La jupe 97 guide les débris vers la tête d'aspiration 98. Cette dernière en raclant le sol arrête les débris et facilite leur aspiration en les plaçant juste sous le manchon 93.

## Revendications

1. Dispositif d'aspiration des déchets urbains ou industriels du type comportant :
- un container (2) de préférence amovible ;
- un système d'aspiration (32) des déchets qui comporte un tuyau d'aspiration (3) dont une extrémité est reliée à l'intérieur du container (2) et des moyens d'aspiration de l'air contenu dans ledit container (2) ;
- un socle mobile (1) sur lequel sont montés ledit container (2) et ledit système d'aspiration (32), ledit socle (1) comportant un moteur permettant sa mise en mouvement selon une direction de mouvement ;
- un système de direction (7 ; 12) dudit socle et des moyens de commande dudit moteur (71),
**caractérisé en ce qu'**il comporte, en outre, un bras de désherbage (9) qui s'étend selon ladite direction de mouvement, **en ce que** ledit bras de désherbage (9) comporte une brosse rotative (91), équipée d'un moteur rotatif (95) et un manchon de connexion (93), sensiblement vertical, dont l'extrémité basse est disposée à proximité de ladite brosse (91), **en ce que** ledit manchon de connexion (93) est apte à être connecté à l'extrémité libre dudit tuyau d'aspiration (31) de manière à aspirer les débris notamment végétaux produits lors de la rotation de ladite brosse (91).

2. Dispositif selon la revendication 1, **caractérisé en ce que** ledit bras de désherbage (9) comporte des moyens de guidage (97 ; 98) des débris végétaux vers l'extrémité basse dudit manchon de connexion (93).

3. Dispositif selon la revendication 1 ou 2, **caractérisé en ce que** lesdits moyens de guidage comportent une jupe en arc de cercle (97) qui entoure partiellement ladite brosse (91) et dont le bord inférieur est disposé au-dessus des extrémités des filaments de ladite brosse (91) et/ou une tête d'aspiration (98) qui prolonge ledit manchon de connexion (98) et dont l'extrémité basse vient sensiblement au même niveau que les extrémités des filaments de ladite brosse, ladite tête d'aspiration (98) comprenant une échancrure d'aspiration ménagée dans l'extrémité basse de sa paroi et située en regard de ladite brosse (91).

4. Dispositif selon la revendication 3, **caractérisé en ce que** ladite jupe en arc de cercle (97) et/ou ladite tête d'aspiration (98) est/sont en matériau élastiquement déformable.

5. Dispositif selon l'une quelconque des revendications précédentes, **caractérisé en ce que** ladite brosse (91), ledit manchon de connexion (93) et lesdits éventuels moyens de guidage (97 ; 98) forment un ensemble qui est monté mobile entre une position d'utilisation dans laquelle les filaments de ladite brosse (91) touchent le sol et une position de repos dans laquelle lesdits filaments et l'éventuelle tête d'aspiration (98) est/sont éloignée(s) du sol.

6. Dispositif selon la revendication 5, **caractérisé en ce que** ledit ensemble formé par ladite brosse (91), ledit manchon (93) et lesdits éventuels moyens de guidage (897 ; 98) est monté à l'extrémité libre dudit bras (9), **en ce que** ledit ensemble est monté mobile en rotation autour d'un axe perpendiculaire à la longueur dudit bras (9), **en ce que** ledit bras (9) comporte un vérin (96) et **en ce que** l'extrémité du piston dudit vérin (96) est montée sur ledit ensemble de manière à le faire passer de sa position de repos à sa position d'utilisation et vice-versa.

7. Dispositif selon la revendication 6, **caractérisé en ce que** ledit vérin (96) est électrique et connecté à l'alimentation du moteur (95) de ladite brosse (91) et **en ce qu'**il comporte des moyens de commande qui lui sont propres.

8. Dispositif selon l'une quelconque des revendications précédentes, **caractérisé en ce que** ledit bras de désherbage (9) est amovible.

9. Dispositif selon la revendication 8, **caractérisé en ce que** ledit bras de désherbage (9) et monté coulissant dans un rail solidaire dudit socle (1) et **en ce que** le dispositif comporte des moyens de blocage en translation dudit bras de désherbage (9) sur ledit rail.

10. Dispositif selon l'une quelconque des revendications précédentes, **caractérisé en ce qu'**il comprend au moins une roue directionnelle (12), montée sur le bord avant dudit socle (1) et sensiblement au milieu dudit bord avant et **en ce que** ledit bras de désherbage (9) est monté à côté de ladite roue directionnelle (12).

11. Dispositif selon l'une quelconque des revendications précédentes, **caractérisé en ce que** ledit moteur (95) de ladite brosse (91) permet de faire varier la vitesse de rotation de la brosse (91).

12. Dispositif selon l'une quelconque des revendications précédentes, **caractérisé en ce que** lesdits moyens d'aspiration comportent une turbine qui permet d'aspirer l'air par ledit tuyau (3) et de rejeter l'air du container (2) au niveau d'une sortie d'air, **en ce que** ledit système d'aspiration (32) comporte un filtre disposé dans ledit container (2) au niveau de ladite sortie d'air et/ou une buse de pulvérisation d'eau dans ledit container, laquelle est reliée à un réservoir d'eau et à une pompe actionnable, montés sur ledit socle (1) et permettant la vaporisation d'eau dans ledit container (2).

13. Dispositif selon l'une quelconque des revendications précédentes, **caractérisé en ce que** ledit socle (1) comporte un bloc formant couvercle (32), apte à coopérer avec ledit container (2), ledit bloc comporte lesdits moyens d'aspiration, l'éventuelle buse de vaporisation d'eau et ladite sortie d'air et est connecté au tuyau d'aspiration (3).
